# EUROPÄISCHE PATENTSCHRIFT

(11) **EP 0 261 313 B1**
(45) Veröffentlichungstag und Bekanntmachung des Hinweises auf die Patenterteilung: **30.05.1990**
(21) Anmeldenummer: 87108540.3
(22) Anmeldetag: 12.06.1987
(51) Int. Cl.: A63H 18/02

(54) **Fahrbahnstrecke aus zusammenfügbaren Fahrbahnstreckenabschnitten für freifahrende Spielfahrzeuge**
Track line consisting of interconnectable track sections for freely movable toy vehicles
Installation de voie formée à l'aide de tronçons emboîtables pour véhicules miniatures à mouvement libre

(30) Priorität: 11.09.1986 DE 3630867
(43) Veröffentlichungstag der Anmeldung: 30.03.1988
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- DE-A- 1 478 456
- DE-C- 828 516
- DE-C- 828 517
- US-A- 3 411 783
- US-A- 3 858 875

## Beschreibung

Die Erfindung betrifft eine Fahrbahnstrecke aus zusammenfügbaren Fahrbahnstreckenabschnitten für frei fahrende Spielfahrzeuge mit nebeneinander ausgebildeten Fahrspuren und an den äußeren Randkanten der Fahrspuren angeordneten Leitwänden.

Eine entsprechende Fahrbahnstrecke ist bereits in der US-A 3 858 875 beschrieben. Bei dieser Fahrbahnstrecke ist eine einzige Fahrspur vorgesehen, welche von der normalen Fahrspur abzweigt und im Abstand oberhalb der normalen Fahrspur in gleicher Richtung weitergeführt ist und dort endet. Diese bekannte Fahrbahnstrecke ermöglicht zwar die Durchführung von Sprüngen des Spielfahrzeuges, ein Überholen mehrerer sich auf der Fahrbahnstrecke befindender Spielfahrzeuge ist jedoch nicht möglich.

Es ist daher ein Ziel der Erfindung, Maßnahmen zu treffen, welche eine Steigerung des Spielanreizes bei Fahrbahnstrecken der gattungsgemäßen Art gewährleisten. Dieses Ziel ist erfindungsgemäß dadurch gelöst, daß an einer der Fahrspuren eine nach außen gerichtete Fahrspur abgezweigt ist, die über eine Fahrbahnschleife im Abstand oberhalb von mindestens einer der Fahrspuren der Fahrbahnstrecke in Richtung der Fahrspuren zurückgeführt ist und endet. Bevorzugt ist die Fahrbahnstrecke mit zwei Fahrspuren ausgerüstet. Auf diese Weise besteht die Möglichkeit, wahlweise die Fahrstrecke oder die abgezweigte Fahrspur als zusätzliche Wegstrecke mit verringerter oder vergrößerter Geschwindigkeit abzufahren und so über eine Wegabkürzung vor die die Fahrbahnstrecke abfahrenden Spielfahrzeuge zu gelangen. Die hierzu notwendigen Entscheidungen erhöhen den Spielanreiz.

Gemäß einer Ausgestaltung der Fahrbahnstrecke ist vorgesehen, die Fahrbahnschleife einspurig auszubilden. Zweckmäßigerweise kann die Fahrbahnschleife aber auch zweispurig ausgebildet sein und im Abstand oberhalb beider Fahrspuren der Fahrbahnstrecke enden. Bei dieser Ausgestaltung ist die Möglichkeit gegeben, die über die abgezweigte Fahrspur geleiteten Spielfahrzeuge wahlweise auf die eine oder andere Fahrspur der Fahrbahnstrecke aufspringen zu lassen.

In weiterer Ausgestaltung der Fahrbahnstrecke ist vorgesehen, daß die abgezweigte Fahrspur und die Fahrspuren der Fahrbahnstrecke im Bereich der Abzweigung durch einen gemeinsamen Fahrbahnstreckenabschnitt gebildet sind. Durch einen Austauschvorgang von Fahrbahnstreckenabschnitten besteht so die Möglichkeit, in Fahrbahnstrecken eine oder mehrere Fahrspuren abzuzweigen. Weiter ist vorgesehen, daß die Fahrspuren der Fahrbahnstrecke im Bereich der abzweigenden Fahrspur durch eine Mittelleitplanke voneinander getrennt und daß die abgezweigte Fahrspur außen durch einen rechtwinkeligen Dreieckskörper begrenzt ist, dessen die Hypothenuse bildende Begrenzungsfläche als äußere Leitwand für die abgezweigte Fahrspur dient. Von besonderem Vorteil hat sich erwiesen, Mittelleitplanke und/oder Leitwände und/oder Dreieckskörper durch von dem die Fahrspuren bildenden Teil des Fahrbahnstreckenabschnitts unabhängige Bauteile zu bilden, die lösbar oder lösbar fest an dem die Fahrspuren bildenden Teil nachträglich angebracht, z. B. angesteckt werden. Außerdem hat sich die Anordnung einer Sollbruchstelle in dem Fahrbahnabschnitt zwischen den Fahrspuren und/oder den Fahrspuren und der abgezweigten Fahrspur als vorteilhaft erwiesen. Hierdurch besteht die Möglichkeit, durch einfaches Abbrechen von Fahrspuren oder der abgezweigten Spur Veränderungen in der Fahrbahnstrecke zu erreichen. Schließlich ist denkbar, daß die Fahrbahnschleifen beliebig durch gerade und gebogene oder nur gebogene Fahrbahnabschnitte gebildet sein können. Hierdurch sind Fahrbahnschleifen beliebiger Größe und Länge ausführbar.

In Fortbildung des Erfindungsgedankens ist vorgesehen, zwischen der abgezweigten Fahrspur und der Fahrbahnschleife mindestens einen zur Ebene der Fahrspuren der Fahrbahnstrecke schräg zur Fahrrichtung und nach oben sich erstreckenden Fahrbahnabschnitt anzuordnen. Durch Befahren des schrägen Fahrbahnabschnittes ist das die abgezweigte Fahrspur benutzende Spielfahrzeug in eine oberhalb der Fahrbahnstrecke befindliche Fahrbahnschleife bringbar und kann von dieser Fahrbahnschleife in die Ebene der Fahrbahnstrecke zurückspringen. Es besteht auch die Möglichkeit, die abgezweigte Fahrspur selbst in Fahrrichtung und nach oben schräg zu den Fahrspuren der Fahrbahnstrecke auszubilden.

Letztlich ist noch vorgesehen, die Fahrbahnschleife am freien Ende mit einer insbesondere ebenen Absprungplatte zu versehen, die mit der Breite einer oder beider Fahrspuren der Fahrbahnstrecke ausgebildet sein kann. Von Vorteil ist, wenn die Absprungplatte mittels Stützen an einem Fahrbahnstreckenabschnitt im Abstand fixiert ist.

Wenn die Erfindung ausgeführt sein kann, zeigen mit dem für diese wesentlichen Merkmalen die in der Zeichnung dargestellten Ausführungsbeispiele. Es bedeuten:
Fig. 1 eine Fahrbahnstrecke in Draufsicht,
Fig. 2 eine Fahrbahnstrecke der Fig. 1 in Seitenansicht,
Fig. 3 eine Fahrbahnstrecke abgewandelter Ausführung, perspektivisch,
Fig. 4 einen Schnitt der Linie IV- IV der Fig. 1,
Fig. 5 eine Fahrbahnstrecke entsprechend der Fig. 3 in Draufsicht, verkleinert,
Fig. 6 einen Schnitt nach der Linie VI-VI der Fig. 1 und
Fig. 7 ein Teilstück eines Fahrbahnstreckenabschnittes, perspektivisch.

In den Fig. ist mit 1 eine Fahrbahnstrecke bezeichnet, die in an sich bekannter Weise aus unabhängigen Fahrbahnstreckenabschnitten 1' gebildet ist, die durch Zapfen 13 und Ausnehmungen 14 benachbarter Fahrbahnstreckenabschnitte (Fig. 4) lösbar aneinander festgelegt sind. Die Fahrbahnstrecke 1 ist dabei aus geraden oder aus bogenförmigen Streckenabschnitten aufgerichtet. Die Fahrbahnstreckenabschnitte 1' sind mit in Nuten 2 untergebrachten Stromschienen 3 versehen, wie in Fig. 4 weiter dargestellt. Lediglich aus Übersichtlichkeitsgründen sind die Nuten 2 und Stromschienen 3 in den übrigen Figuren in Wegfall gebracht. Ein Fahrbahnstreckenabschnitt 1" ist dreispurig ausgebildet, wobei die Fahrspuren 5 und 6 durch eine Mittelleitplanke 4 voneinander getrennt sind. Die Fahrspur 7 bildet eine abgezweigte Fahrspur. Diese ist hälftig durch einen rechtwinkeligen Dreieckskörper 8 (Fig. 7) abgedeckt, der mittels in Öffnungen der Fahrspur 7 eingreifenden Stiften 9 auf der Fahrspur 7 fixiert ist. Die die Hypothenuse des Dreieckskörpers 8 bildende Begrenzungsfläche dient als Leitwand für Spielfahrzeuge auf der abgezweigten Fahrspur 7. An der abgezweigten Fahrspur 7 schließt sich über einen schrägen Fahrbahnabschnitt 1'¹¹ eine Fahrbahnschleife 10 an, die aus mehreren steckbar verbundenen Fahrbahnabschnitten 11 gebildet ist und mit ihrem freien Ende im Abstand oberhalb der Fahrspuren 5 und/oder 6 der Fahrbahnstrecke 1 endet. Die Fahrbahnschleife 10 ist, wie in Fig. 3 gezeigt, durch Stützen 12 mit der Fahrbahnstrecke 1 verbunden und gegenüber diesen abgestützt. Die Mittelleitplanke 4 ist beim Ausführungsbeispiel einfach durch eine Leiste gebildet, die entweder fest mit dem Fahrbahnstreckenabschnitten 1' bzw. 1' und 1" verbunden ist, oder wie in Fig. 4 gezeigt, mittels Zapfen 18 oder Leisten in Ausnehmungen des Fahrbahnstrekkenabschnitts lösbar gehalten ist. Eine zusätzlich vorgesehene Sollbruchstelle 19 ermöglicht Fahrbahnstreckenabschnitte 1" in unabhängige Längsteile aufzuteilen. Während beim Ausführungsbeispiel der Fig. 1 und 2 die Fahrbahnschleife 10 über eine einzige Fahrspur 5 oder 6 der Fahrbahnstrecke 1 endet ist beim Ausführungsbeispiel der Fig. 3 und 5 die Fahrbahnschleife 10 zum freien Ende hin verbreitert, wodurch die Fahrbahnschleife 10 beide Fahrspuren 5 und 6 übergreift. Am freien Ende der Fahrbahnschleife 10 ist eine Absprungplatte 17 für die Spielfahrzeuge (nicht gezeigt) vorgesehen, von der die Spielfahrzeuge durch einen freien Luftsprung auf die Fahrspuren 5 und 6 der Fahrbahnstrecke 1 gelangen.

Zur Benutzung der Fahrbahnstrecke 1 ist davon auszugehen, daß z. B. zwei Spielfahrzeuge die geraden Fahrspuren 5 und 6 der Fahrbahnstrecke 1 befahren. Im Bereich der abgezweigten Fahrspur 7 können die Spielfahrzeuge wahlweise auf den Fahrspuren 5, 6 gehalten werden oder eines über die abgezweigte Fahrspur 7 auf die Fahrbahnschleife 10 gelangen, um von dort über die Absprungplatte 17 auf die Fahrspuren 5 oder 6 der Fahrbahnstrecke 1 abzuspringen. Hierdurch ist die Möglichkeit gegeben, trotz möglicher langsamerer Fahrbewegungen des abgezweigten Fahrspielzeugs gegenüber den auf den Fahrspuren 5 und 6 verbliebenen Spielfahrzeugen diesen zuvorzukommen und zu überholen. Während beim Ausführungsbeispiel der Fig. 4 die Leitwände 15 fest mit dem die Fahrspuren aufweisenden Teil der Fahrbahnabschnitte 1' verbunden sind, ist beim Ausführungsbeispiel der Fig. 6 eine Leitwand 15 mittels eines Stiftes 16 oder einer Leiste am Fahrbahnabschnitt 1' lösbar festgelegt. Das gleiche gilt für den Dreieckskörper 8 und für die Mittelleitplanke 4.

## Patentansprüche

1. Fahrbahnstrecke aus zusammenfügbaren Fahrbahnstrekkenabschnitten für frei fahrende Spielfahrzeuge mit nebeneinander ausgebildeten Fahrspuren und an den äußeren Randkanten der Fahrspuren angeordneten Leitwänden, dadurch gekennzeichnet, daß an einer der Fahrspuren (5, 6) eine nach außen gerichtete Fahrspur (7) abgezweigt ist, die über eine Fahrbahnschleife (10) im Abstand oberhalb von mindestens einer der Fahrspuren (5, 6) der Fahrbahnstrecke (1) in Richtung der Fahrspuren zurückgeführt ist und endet.

2. Fahrbahnstrecke nach Anspruch 1, dadurch gekennzeichnet, daß die Fahrbahnstrecke (1) zwei Fahrspuren (5, 6) aufweist.

3. Fahrbahnstrecke nach Anspruch 1, dadurch gekennzeichnet, daß die Fahrbahnschleife (10) einspurig ausgebildet sind.

4. Fahrbahnstrecke nach Anspruch 1 und 2, dadurch gekennzeichnet, daß die Fahrbahnschleife (10) zweispurig ausgebildet ist und im Abstand oberhalb beider Fahrspuren (5, 6) der Fahrbahnstrecke (1) endet.

5. Fahrbahnstrecke nach Anspruch 1, 2 oder 3, dadurch gekennzeichnet, daß die abgezweigte Fahrspur (7) und die Fahrspuren (5, 6) der Fahrbahnstrecke (1) durch einen gemeinsamen Fahrbahnstreckenabschnitt (1") gebildet sind.

6. Fahrbahnstrecke nach Anspruch 5, dadurch gekennzeichnet, daß die Fahrspuren (5, 6) der Fahrbahnstrecke (1) im Bereich der abzweigenden Fahrspur (7) durch eine Mittelleitplanke (4) voneinander getrennt sind und die abgezweigte Fahrspur (7) außen durch einen rechtwinkeligen Dreieckskörper (8) begrenzt ist, dessen die Hypothenuse bildende Begrenzungsfläche als Leitwand die abgezweigte Fahrspur (7) begrenzt.

7. Fahrbahnstrecke nach Anspruch 6, dadurch gekennzeichnet, daß die Mittelleitplanke (4) und/oder die Leitwände (15) und/oder der Dreieckskörper (8) durch von dem die Fahrspuren (5, 6) bildenden Teil des Fahrbahnstrekkenabschnitts (1") unabhängige Bauteile gebildet sind, die lösbar oder lösbar fest mit dem die Fahrspuren bildenden Teil verbindbar sind.

8. Fahrbahnstrecke nach Anspruch 6, dadurch gekennzeichnet, daß der Fahrbahnabschnitt (1") zwischen den Fahrspuren (5, 6) und/oder den Fahrspuren (5, 6) und der abgezweigten Fahrspur (7) Sollbruchstellen (19) aufweist.

9. Fahrbahnstrecke nach Anspruch 3 oder 4, dadurch gekennzeichnet, daß die Fahrbahnschleife (10) durch gerade und gebogene oder nur gebogene Fahrbahnabschnitte (11) gebildet ist.

10. Fahrbahnstrecke nach Anspruch 3 oder 4, dadurch gekennzeichnet, daß zwischen der abgezweigten Fahrspur (7) und der Fahrbahnschleife (10) mindestens eine zu den Ebenen der Fahrspuren (5, 6) der Fahrbahnstrecke (1) schräg in Fahrrichtung und nach oben sich erstreckender Fahrbahnabschnitt (1' ' ') angeordnet ist.

11. Fahrbahnstrecke nach Anspruch 1, dadurch gekennzeichnet, daß die abgezweigte Fahrspur (7) sich schräg zu den Fahrspuren (5, 6) der Fahrbahnstrecke (1) und nach oben erstreckt.

12. Fahrbahnstrecke nach Anspruch 3 oder 4, dadurch gekennzeichnet, daß die Fahrbahnschleife (10) am freien Ende eine ebene Absprungplatte (17) aufweist, die mit der Breite einer oder beider Fahrspuren (5, 6) der Fahrbahnstrecke (1) ausgebildet ist.

13. Fahrbahnstrecke nach Anspruch 12, dadurch gekennzeichnet, daß die Fahrbahnschleife (10) oder die Absprungplatte (17) mittels Stützen (12) an einem Fahrbahnstreckenabschnitt (1') gehalten ist.

## Claims

1. A length of roadway consisting of portions of roadway which can be connected to one another and intended for freely propelled toy vehicles and with adjacently constructed lanes and with guide walls disposed at the outer marginal edges of the lanes, characterised in that on one of the lanes (5, 6) there is an outwardly directed lane (7) which branches off and then, via a loop (10), passes at a distance over at least one of the lanes (5, 6) of the length of roadway (1) and is fed back in the direction of the roadway lanes and then ends.

2. A length of roadway according to claim 1, characterised in that the length of roadway (1) comprises two lanes (5, 6).

3. A length of roadway according to claim 1, characterised in that the roadway loop (10) is a single- lane road.

4. A length of roadway according to claim 1 and 2, characterised in that the roadway loop (10) is of two- lane construction and ends at a distance above both lanes (5, 6) of the length of roadway (1).

5. A length of roadway according to claim 1, 2 or 3, characterised in that the branched-off lane (7) and the lanes (5, 6) of the length of roadway (1) are formed by a common portion of roadway (1 ").

6. A length of roadway according to claim 5, characterised in that the lanes (5, 6) of the length of roadway (1) are in the region of the branched-off lane (7) separated from each other by a central barrier (4), the branched-off lane (7) being outwardly defined by a member (8) in the form of a right-angled triangle of which the defining face forming the hypotenuse serves as a guide wall or boundary to the branched-off lane (7).

7. A length of roadway according to claim 6, characterised in that the central barrier (4) and/or the guide walls (15) and/or the triangular member (8) consist of components which are independent of that part of the roadway portion (1") which forms the lanes (5, 6), the said components being adapted for separable or separably rigid connection to the part which forms the lanes.

8. A length of roadway according to claim 6, characterised in that the roadway portion (1") comprises predetermined breaking points (19) between the lanes (5, 6) and/or between the lanes (5, 6) and the branched-off lane (7).

9.. A length of roadway according to claim 3 or 4, characterised in that the roadway loop (10) is formed by straight and curved or only curved roadway portions (11).

10. A length of roadway according to claim 3 or 4, characterised in that between the branched-off lane (7) and the roadway loop (10) there is at least one roadway portion (1"') which, in relation to the planes of the lanes (5, 6) of the roadway (1), extends obliquely upwardly in its direction of travel.

11. A length of roadway according to claim 1, characterised in that the branched-off lane (7) extends upwardly and obliquely in relation to the lanes (5, 6) of the roadway (1).

12. A length of roadway according to claim 3 or 4, characterised in that the roadway loop (10) has at the free end a level springboard (17) constructed to the width of one or both lanes (5, 6) of the roadway (1).

13. A length of roadway according to claim 12, characterised in that the roadway loop (10) or the springboard (17) are held by means of supports (12) on a roadway portion (1').

## Revendications

1. Voie de roulement formée de tronçons de voie de roulement, qui sont agencés de manière à pouvoir être assemblés et qui sont destinés à des véhicules-jouets à roues libres, et munie de pistes juxtaposées et de parois de guidage disposées sur les bords extérieurs des pistes, caractérisée en ce qu'une piste (7) dirigée vers l'extérieur et établie en déviation par rapport à l'une des pistes (5, 6), est ramenée en direction de ces pistes, et se termine, par une courbe de roulement (10) située à distance au-dessus de l'une au moins des pistes (5, 6) de la voie de roulement (1).

2. Voie de roulement selon la revendication 1, caractérisée en ce que la voie de roulement (1) comporte deux pistes (5, 6).

3. Voie de roulement selon la revendication 1, caractérisée en ce que la courbe de roulement (10) est formée d'une seule piste.

4. Voie de roulement selon les revendications 1 et 2, caractérisée en ce que la courbe de roulement (10) est formée de deux pistes et se termine à distance au-dessus des deux pistes (5, 6) de la voie de roulement (1).

5. Voie de roulement selon la revendication 1, 2 ou 3, caractérisée en ce que la piste en déviation (7) et les pistes (5, 6) de la voie de roulement (1) sont formées par un tronçon (1 ") de voie de roulement commun.

6. Voie de roulement selon la revendication 5, caractérisée en ce que les pistes (5, 6) de la voie de roulement (1) sont séparées l'une de l'autre, dans la région de la piste en déviation (7), par une glissière médiane (4) et la piste en déviation (7) est délimitée à l'extérieur par une pièce (8) en forme de triangle rectangle, dont la face de délimitation formant l'hypoténuse délimite la piste en déviation (7) comme une paroi de guidage.

7. Voie de roulement selon la revendication 6, caractérisée en ce que la glissiére médiane (4) et/ou les parois de guidage (15) et/ou la pièce triangulaire (8) sont formées par des éléments de construction qui sont indépendants de la pièce, du troçon (1 ") de voie de roulement, formant les pistes (5, 6) et qui sont agencés de manière à pouvoir être reliés ou fixés de façon amovible à la pièce formant les pistes.

8. Voie de roulement selon la revendication 6, caractérisée en ce que le tronçon (1 ") de voie de roulement comporte des points de rupture obligés (19) entre les pistes (5, 6) et/ou entre les pistes (5, 6) et la piste en déviation (7).

9. Voie de roulement selon la revendication 3 ou 4, caractérisée en ce que la courbe de roulement (10) est formée par des tronçons (11) de voie de roulement droits et courbes ou seulement courbes.

10. Voie de roulement selon la revendication 3 ou 4, caractérisée en ce que, entre la piste en déviation (7) et la courbe de roulement (10), il est disposé au moins un tronçon (1"') de voie de roulement s'étendant de façon oblique dans le sens de roulement et vers le haut par rapport au plan des pistes (5, 6) de la voie de roulement 1.

11. Voie de roulement selon la revendication 1, caractérisée en ce que la piste en déviation (7) s'étend de façon oblique par rapport aux pistes (5, 6) de la voie le roulement (1) et vers le haut.

12. Voie de roulement selon la revendication 3 ou 4, caractérisée en ce que, à son extrémité libre, la courbe de roulement (10) comporte un tremplin pian (17) qui possède la largeur de l'une des, ou des deux, pistes (5, 6) de la voie de roulement (1).

13. Voie de roulement selon la revendication 12, caractérisée en ce que la courbe de roulement (10) ou le tremplin (17) est fixé(e) à un tronçon (1') de voie de roulement par des supports (12).
